# EUROPÄISCHE PATENTSCHRIFT

(11) **EP 0 454 879 B1**
(45) Veröffentlichungstag und Bekanntmachung des Hinweises auf die Patenterteilung: **25.10.1995**
(21) Anmeldenummer: 90108270.1
(22) Anmeldetag: 30.04.1990
(51) Int. Cl.: A62C 2/18

(54) **Entlüftungsgerät für eine Einzel-Entlüftungsanlage**
Ventilation apparatus for individual ventilation installation
Appareil de ventilation pour installation de ventilation individuelle

(43) Veröffentlichungstag der Anmeldung: 06.11.1991
(73) Patentinhaber: LIG LUFTUNGSTECHNISCHE INGENIEUR-GESELLSCHAFT MBH, D-97999 Igersheim (DE)
(72) Erfinder: Spieldiener, Robert,, D-8000 München 40 (DE)
(74) Vertreter: Kohlmann, Karl Friedrich, Dipl.-Ing.

(56) Entgegenhaltungen:
- DE-A- 2 854 267
- FR-A- 2 338 091

## Beschreibung

Die Erfindung betrifft ein Entlüftungsgerät für eine Einzelentlüftungsanlage nach dem Oberbegriff des Anspruchs 1.

Unter Einzelentlüftungsanlagen werden solche Anlagen verstanden, bei denen eine Vielzahl von Entlüftungsgeräten jeweils über eine eigene Stichleitung an die gemeinsame Hauptleitung angeschlossen sind. Die Entlüftungsgeräte für derartige Einzelentlüftungsanlagen stellen dabei selbständige Einheiten dar, die gemeinsam oder auch unabhängig von den übrigen Einheiten arbeiten können. Zu diesem Zweck sind die Entlüftungsgeräte jeweils mit einem eigenen Lüfter ausgestattet.

Einzelentlüftungsanlagen mit gemeinsamen Hauptleitung dienen in der Hauptsache zur Entlüftung von fensterlosen Räumen in Gebäuden.

Bei solchen Räumen handelt es sich meist um Sanitärräume wie Bäder, Toiletten o.dergl. Zur Entlüftung kommen jedoch auch andere Räume in Frage, wie Küchen, Abstellräume oder dergleichen.

Bei moderneren Gebäuden ist die Hauptleitung dabei in einem vertikalen Schacht des Gebäudes, der meist als Versorgungsschacht ausgebildet ist, angeordnet. Die Hauptleitung endet in einer Austrittsöffnung oder einem Kamin im Dachbereich des Hauses.

Die Stichleitung, mit der die Verbindung zwischen dem Gehäuse und die Hauptleitung hergestellt wird, besteht meist aus einem sog. "Flex-Rohr".

Die bei derartigen Entlüftungsgeräten vorhandene Brandschutzklappe dient dazu, bei einem Brand zu verhindern, daß heiße Brandgase durch das Entlüftungsgerät und die Stichleitung hindurch in das Steigrohr und damit möglicherweise in andere der angeschlossenen Räume gelangen und damit eine Ausbreitung des Feuers verursachen können.

Bei den meisten der bekanntgewordenen Lüfter der gattungsgemäßen Art ist die Brandschutz-Klappe zwischen dem Lüfter des Entlüftungsgerates und der Stichleitung angeordnet. Auf diese Weise können die Brandgase zwar daran gehindert werden, aus dem brennenden Raum in das Entlüftungs-Steigrohr zu gelangen. Aufgrund der Lage der Brandschutz-Klappe ist jedoch der überwiegende Teil des Lüfters im Brandfalle auch nach dem Schließen der Brandschutzklappe den heißen Brandgasen vollständig ausgesetzt.

Probleme bereitet bei diesen bekannten Lüfterkonstruktionen auch die Rückführung der Brandschutzklappe nach einem Auslösevorgang in ihre Ausgangslage.

Zu diesem Zweck muß stets das gesamte Entlüftungsgerät ausgebaut werden, um die Brandschutzklappe erreichen zu können. Dasselbe trifft zu für den Fall, daß die Brandschutzklappe, ohne daß ein Brand vorausgegangen wäre, auf ihre Wirksamkeit überprüft werden soll, was von Zeit zu Zeit erforderlich ist.

Um diese Schwierigkeit herabzusetzen, ist bei Einzellüftern bereits eine Brandschutzvorrichtung bekannt geworden, die hinter dem Ansauggitter der Frontplatte eine als Fall-Klappe ausgebildete Klappe aufweist. Diese Brandschutzvorrichtung ist jedoch wegen ihres vergleichsweise hohen Platzbedarfs nur in einem großen Gehäuse unterbringbar, so daß das Aussehen des Lüfters von vorn, also von der Seite des zu entlüftenden Raumes her, nicht ideal ist. Außerdem ist der Einbau des Gehäuses wegen der Funktion der Fallklappe, die stets um eine horizontale Achse verschwenkbar angeordnet werden muß, nur in einer Lage möglich. Schließlich muß die Frontplatte mit Spezialdübeln an der Mauer angedübelt werden, was das Aussehen vom Raum her weiter beeinträchtigt und einen erhöhten Montageaufwand erfordert. Auch hat die Praxis gezeigt, daß an der Baustelle häufig anstelle der erforderlichen Spezialdübel in unzulässiger Weise normale Dübel eingesetzt werden, wodurch der Brandschutz beeinträchtigt wird. Darüber hinaus müssen die Dübelschrauben bei jedem Filterwechsel herausgedreht und anschließend wieder eingeschraubt werden, was in der Praxis unzumutbar ist und dazu führt, daß der notwendige Filterwechsel unterbleibt.

Aus der FR-A-2 338 091 ist eine in Küchen oder dergleichen einsetzbare Dunstabzugshaube bekannt, die im wesentlichen durch einen Grundkörper, einen Boden und einen Deckel gebildet wird. Im Deckel ist auf einer Öffnung ein Anschlußstutzen angebracht, der zum Abzug der eingefangenen Küchendünste zu einer Abzugsleitung führt. In dem Gehäuse ist normalerweise ein Lüfter eingebaut, der die Küchendünste zu der Abzugsleitung durch einen Stutzen drückt. Zur Abdichtung des Abzugsstutzens ist unter dem Deckel horizontal eine rechteckförmige Lochplatte in Schierer eingepaßt und wird im Normalzustand durch eine Schmelzsicherung gegenüber der Zugkraft einer Feder so gehalten, daß die in der Lochplatte eingeformte Öffnung genau unterhalb der kreisförmigen Öffnung des Abluftstutzens liegt. Im Brandfalle gibt die Schmelzsicherung nach und die Lochplatte wird durch die Zugkraft der Feder nach links gezogen und verschließt hiermit die Öffnung. Zum Einsetzen einer neuen Schmelzsicherung wird der Hebel nach rechts gezogen und die Schmelzsicherung eingesetzt, wodurch der geöffnete Zustand der Platte wieder erreicht wird. Bei diesem bekannten Entlüftungsgerät besteht das Problem, daß dieses nicht in eine Wand oder eine Decke eingebaut werden kann. Außerdem ist aufgrund der Konstruktion der Brandklappe keine platzsparende Bauweise möglich.

Der Erfindung liegt die Aufgabe zugrunde, ein Entlüftungsgerät der gattungsgemäßen Art dahingehend weiterzubilden, daß unter Beibehaltung der Vorteile einer vor dem Lüfter angeordneten Brandschutzklappe ein Einbau des Entlüftungsgerätes mit geringem Montageaufwand in praktisch jeder Lage und eine formschöne Gestaltung des Entlüftungsgerätes möglich ist.

Diese Aufgabe wird bei einer gattungsgemäßen Einrichtung durch die kennzeichnenden Merkmale des Anspruchs 1 gelöst.

Der Erfindung liegt der Gedanke zugrunde, die Brandschutzklappe auf der Vorderseite des Entlüftungsgerätes, das zum Einbau in einer wand oder Decke vorgesehen ist, dicht hinter der Filteranordnung vorzusehen, um damit einerseits einen leichten Filterwechsel und andererseits eine gute Zugänglichkeit der Brandschutzklappe zur Inspektion ohne große Demontagearbeiten zu ermöglichen.

Aufgrund der erfindungsgemäßen Bauart der Brandschutzklappe als ebene Platte, die in einer zur Wandebene der Vorderwand parallelen Ebene dicht an der Vorderwand anliegt und lediglich in dieser Ebene verschiebbar angeordnet ist, baut ein Entlüftungsgerät der erfindungsgemäßen Art sehr flach, so daß praktisch jede Form und Gestaltung möglich ist.

Besonders vorteilhaft sind zwei Bauarten. Bei der einen Bauart ist die ebene Platte als eine Art Schieber ausgebildet, der über Führungen geradlinig auf der Gehäusevorderwand von seiner Offenstellung in die Schließstellung verschiebbar ist. Bei der anderen Bauart ist die ebene Platte an einem Hebel angeordnet und auf diese Weise von ihrer Offenstellung in die Schließstellung auf einem Kreisbogen verschwenkbar. Beide Bauarten haben den Vorteil, daß sie relativ flach gestaltet werden können und deshalb senkrecht zur Ebene der Vorderwand nur relativ wenig Raum benötigen.

Aus Brand- und Schallschutzgründen ist es vorteilhaft, die Gehäusevorderwand aus Metall auszubilden. Auf der dem Lüfter zugewandten Seite kann die Vorderwand darüber hinaus zur weiteren Feuer- und Schalldämmung eine Platte aus hitzebeständigem Material tragen.

Vorteilhafte Weiterbildungen eines erfindungsgemäßen Entlüftungsgerätes ergeben sich aus den Ansprüchen 2 bis 19.

Im folgenden werden zur weiteren Erläuterung und zum besseren Verständnis zwei Ausführungsbeispiele der Erfindung unter Bezugnahme auf die beigefügten Zeichnungen näher beschrieben und erläutert.
- Fig. 1: zeigt einen Querschnitt durch ein Entlüftungsgerät nach einer ersten Ausführungsform der Erfindung, bei dem bekannte Lüfterteile fortgelassen worden sind. Zur Vereinfachung der Darstellung wurden in dieser Figur Führungen 7 für eine Brandschutzplatte 8 um 45° aus der Diagonalen (vgl. Fig. 3) in die Horizontale verschwenkt;
- Fig. 2: zeigt einen Querschnitt im Bereich einer Gehäusevorderwand in der Ebene A-A der Fig. 3 mit Brandschutzklappe 8 ohne vorgesetzte Filteranordnung;
- Fig. 3: zeigt eine Draufsicht auf die Gehäusevorderwand nach Fig. 2 (erste Ausführungsform);
- Fig. 4: zeigt eine Draufsicht auf die Gehäusevorderwand mit einer zweiten Ausführungsform einer Brandschutzklappe 16;
- Fig. 5: zeigt eine Draufsicht auf die Rückseite der Gehäusevorderwand nach Fig. 4;
- Fig. 6: zeigt einen Schnitt in der Ebene B-B der Fig. 5.

In Fig. 1 ist mit der Bezugsziffer 1 das Gehäuse für ein Entlüftungsgerät bezeichnet, in dem ein Lüfter mit Motor und Lüfterflügel angeordnet ist. Der Motor und der Lüfterflügel sowie der sich in Fig. 1 nach links erstreckende Teil des Gehäuses 1 sind der klareren Darstellung halber weggelassen worden. Das Gehäuse 1 ist so in ein Mauerwerk eingelassen, daß sein in Fig. 1 rechter Rand mit der Mauerwand bündig ist. Das Gehäuse 1 ist in der Wand mit Mauerpratzen 10 verankert. Ausgehend von dem nicht dargestellten Gehäuseteil ist das Gehäuse 1 über einen Anschlußstutzen und eine Stichleitung mit der ebenfalls nicht dargestellten Hauptleitung verbunden.

Innerhalb des Gehäuses 1 ist mit Hilfe von Befestigungen 2 und Schrauben 2a eine sich über den gesamten Gehäusequerschnitt erstreckende Gehäusevorderwand 3 so befestigt, daß sie etwa parallel zur Außenwand verläuft. Diese Gehäusevorderwand 3 kann aus einer mit einem abgebogenen Rand versehenen Blechplatte bestehen. Innerhalb des abgebogenen Randes kann auf der Seite des nicht dargestellten Lüfterflügels eine Platte 21 aus hochhitzebeständigem Material, z.B. Asbest, angebracht sein. Diese Platte 21 kann der zusätzlichen Feuerhemmung dienen, aber auch der weiteren Schalldämmung des Motor- und Lüftergeräusches. Im Zentrum der Gehäusevorderwand 3 und der Platte 21 befindet sich ein Durchlaß 15 für die aus dem zu entlüftenden Raum abzusaugende Luft. In den Durchlaß 15 ragt im vorliegenden Ausführungsbeispiel der lüfterflügelabgewandte Teil des nicht näher bezeichneten Elektromotors hinein.

Auf derjenigen Seite der Gehäusevorderwand 3, die zum zu entlüftenden Raum hinweist, sind parallel zueinander gerade Führungen 7 befestigt, die einen doppelt gekröpften, Z-förmigen Querschnitt und einen solchen Abstand voneinander aufweisen daß zwischen ihnen die ebene Platte 8 der Brandschutzvorrichtung leicht hin- und herbewegbar ist. Parallel zu diesen Plattenführungen 7 ist mit Hilfe von zwei Stangenhaltern 13, 14 eine Führungsstange 5 an der Gehäusevorderwand 3 angebracht, die von einer Druckfeder 6 umgeben ist. Als ein erstes Federwiderlager für die Druckfeder 6 dient der in Fig. 2 obenliegende Stangenhalter 14. Das zweite Federwiderlager wird von einem rechtwinklig von der ebenen Platte 8 abstehenden Teil 9 gebildet, durch das sich die Führungsstange 5 hindurcherstreckt. Auf diese Weise wird die Platte 8 an der Führungsstange 5 zusätzlich geführt. Die Platte 8 selber ist geradlinig so weit hin- und herbewegbar, daß sie in einer Endlage, in der sie an Endanschlägen 7a in den Plattenführungen 7 anschlägt, den Durchlaß 15 in der Gehäusevorderwand 3 und in der Platte 21 vollständig abdeckt, diesen Durchlaß also verschließt. In ihrer anderen Endlage gibt sie den Durchlaß 15 vollständig frei. Die Druckfeder 6 ist bestrebt, die ebene Platte 8 in ihre geschlossene Lage in Anlage an den Endanschlägen 7a der Plattenführungen 7 zu bewegen.

Auf der Gehäusevorderwand 3 ist ferner neben einer der Plattenführungen 7 ein als thermische Auslöseeinrichtung wirkendes, leicht schmelzendes Teil 12 fest angeordnet, das über die benachbarte Plattenführung 7 hinweg in die Bahn der ebenen Platte 8 ragt und so in der Lage ist, diese Platte entgegen der Kraft der Feder 6 in ihrer geöffneten Stellung zu arretieren. Dabei besteht das Teil 12 aus einem Material, das einerseits fest genug ist, die genannte Funktion auszuüben, das andererseits aber bei einer bestimmten Temperatur, etwa 72°C, schmilzt. Das Teil 12 kann auch als Bimetallstreifen ausgebildet sein, der sich etwa bei der genannten Temperatur so verformt, daß er die Bahn der ebenen Platte 8 freigibt.

Ferner ist an der Gehäusevorderwand 3 eine z.B. als Blattfeder ausgebildete Endlagensicherung 11 befestigt, die sich mit ihrem freien Ende dann hinter die umgefalzte Hinterkante 8a der ebenen Platte 8 legt, wenn diese in ihrer vollständig geschlossenen Lage ist.

Als Abdeckung des Entlüftungsgerätes zum zu entlüftenden Raum hin dient ein gelochter Vorsatzrahmen 4, der am Gehäuse abnehmbar befestigt ist und der ein Filtermaterial 4a enthält. Vor dem Vorsatzrahmen liegt noch ein Abdeckgitter mit einer Schallschutzfüllung, die zusätzlich aus einem hochhitzebeständigen Material (z.B. Asbest) besteht und somit auch eine feuerhemmende Wirkung hat.

Aus Platzersparnisgründen können die Plattenführung 7 sowie die Führungsstange 5 schräg auf der Schalldämmwand 3 angeordnet sein, z.B. diagonal, wie dies in Fig. 3 dargestellt ist.

Es wird nun die Wirkungsweise der Brandschutzklappe 7/8 beschrieben, wobei die Wirkungsweise des Lüfters selbst als bekannt unterstellt wird. Im Normalzustand, also im normalen Lüfterbetrieb, befindet sich die ebene Platte 8 in der in Fig. 3 dargestellten Lage, in der sie bei gespannter Feder 6 durch die thermische Auslöseeinrichtung 12 gehalten wird und in der der Durchlaß 15 offen ist. Durch diesen Durchlaß 15 hindurch kann infolgedessen die Abluft aus dem zu entlüftenden Raum abgesaugt werden.

Erhöht sich in dem zu entlüftenden Raum, etwa bei einem Brand, die Raumtemperatur über die Schmelztemperatur der thermischen Auslöseeinrichtung 12 hinaus, dann schmilzt das die Auslöseeinrichtung bildende Teil. Die Platte 8 ist nun nicht mehr arretiert und wird durch die Kraft der Feder 6 bis zu den Anschlägen 7a in den Plattenführungen 7 vorbewegt. Diese Stellung entspricht dem vollständigen Verschließen des Durchlasses 15. Wenn die Platte 8 diese Stellung erreicht hat, fällt das freie Ende der z.B. als Blattfeder ausgebildeten Endlagensicherung 11, das in der geöffneten Stellung der ebenen Platte 8 unter leichtem Federdruck an deren Fläche angelegen hatte, hinter der umgefalzten Hinterkante 8a der Platte 8 ein. Dadurch wird die ebene Platte 8 in dieser Lage arretiert. Auf diese Weise werden die heißen (Brand-)Gase daran gehindert, weiter in das Innere des Lüfters, also etwa bis zum hitzeempfindlichen Motor oder gar über den Anschluß-Stutzen und die Stichleitung in die Hauptleitung hinein vorzudringen. Dabei bewirkt die Platte 21 hinter der Gehäusevorderwand 3, daß auch insgesamt weniger Wärme-Energie in den Raum hinter der Gehäusevorderwand 3 gelangt, so daß die Gefahr einer Entzündung des Motors und etwa vorhandener Fett-Reste oder anderer brennbarer Materialien im anschließenden Rohrsystem vermindert wird. Durch die heißen (Brand-)Gase sowie durch die entstehende Wärmeenergie können mithin allenfalls der in Fig. 1 rechts von der Gehäusevorderwand 3 liegende Vorsatzrahmen 4 und das davor liegende Schutzgitter zerstört werden, nicht jedoch das Innere des Entlüftungsgerätes selbst. Ebenso kann eine Ausbreitung des Brandes in andere an die Hauptleitung angeschlossene Räume verhindert werden.

Wenn die Einwirkung der heißen Gase beendet, also z.B. der Brand gelöscht ist, dann braucht nur der Vorsatzrahmen 4, 4a zusammen mit dem Abdeckgitter vom Gehäuse abgenommen zu werden. Nach Druck auf das freie Ende der Endlagensicherung 11 kann dann die ebene Platte 8 von Hand entgegen der Kraft der Feder 6 in ihre geöffnete Lage zurückgeschoben werden. Anstelle des geschmolzenen Teils 12 wird dann ein neues, leichtschmelzendes Teil 12, an der Gehäusevorderwand 3 befestigt, das nun die ebene Platte wieder in der geöffneten Stellung hält. Sowohl dieser Arbeitsvorgang als auch die von Zeit zu Zeit notwendige Überprüfung der thermischen Auslöseeinrichtung kann also ohne Ausbau des gesamten Lüfters vorgenommen werden.

Bei einer zweiten Ausführungsform der Erfindung, wie sie in den Fig. 4 bis 6 dargestellt ist, wird zum Verschließen des Durchlasses 15 anstelle der geradlinig und federbelastet verschiebbaren ebenen Platte 8 eine auf einem Kreisbogen verschwenkbare ebene Platte 16 in Form einer Scheibe eingesetzt, deren Durchmesser ist als der Durchmesser des Durchlasses 15. Dabei kann die Scheibe kreisrund ausgebildet sein. Diese Scheibe ist an einem Ende eines Hebels 17 befestigt, dessen anderes Ende mit einer exzentrisch zum Mittelpunkt des Durchlasses 15 und senkrecht zur Gehäusevorderwand 3 in dieser gelagerten Welle 18 fest verbunden ist. Die Länge des Hebels 17 und der Ort der Lagerung der Welle 18 in der Vorderwand 3 sind so gewählt, daß die Scheibe 16 um die Welle 18 herum in eine Lage gegen den Anschlag 24 verschwenkt werden kann, in der sie den Durchlaß 15 verschließt (in Fig. 4 strichpunktiert dargestellt) sowie in eine zweite, in Fig. 4 in vollen Linien dargestellte Lage, in der sie den Durchlaß 15 vollständig frei gibt. Dabei liegt diese Offen-Stellung der Scheibe 16 zweckmäßigerweise in einer Ecke der Vorderwand 3, so daß die Baumaße des gesamten Entlüftungsgeräts klein bleiben können. Am anderen Ende der in der Gehäusevorderwand 3 gelagerten Welle 18 ist mit einem Ende ein zweiter Hebel 19 befestigt. Am freien Ende dieses Hebels 19 ist eine Zugfeder 20 eingehängt, die bestrebt ist, die Welle 18 so zu verdrehen, daß die Scheibe 16 gegen den Anschlag 24 in der "Geschlossen-Stellung" anliegt. Das andere Ende der Zugfeder ist an passender Stelle an der Vorderwand 3 eingehängt.

Auf der Seite der Gehäusevorderwand 3, auf der sich die Scheibe 16 befindet, ist ferner eine als Streifen 22 aus einem leicht schmelzbaren Material ausgebildete thermische Auslöseeinrichtung befestigt, und zwar so, daß sie die Scheibe 16 entgegen der Spannung der auf der anderen Seite der Vorderwand befestigten Zugfeder 20 in ihrer "Offen-Stellung" hält. Wie bei der ersten Ausführungsform kann auch hier die thermische Auslöseeinrichtung anstelle des Streifens 22 aus leicht schmelzbarem Material einen Bimetallstreifen aufweisen, der bei normaler Temperatur die Scheibe in ihrer Offen-Stellung arretiert. Erhöht sich die Raumtemperatur über das zulässige Maß hinaus, dann schmilzt der Streifen 22 aus leicht schmelzbarem Material und gibt somit den Schwenkweg der Scheibe 16 in die Geschlossen-Stellung frei bzw. der Bimetall-Streifen biegt sich so, daß der Schwenkweg der Scheibe 16 ebenfalls freigegeben wird. Auch bei dieser Ausführungsform kann auf der Seite der Gehäusevorderwand 3, auf der sich die Scheibe 16 nicht befindet, eine Platte 21 angebracht sein, die ebenfalls sowohl Brandschutz- als auch Schalldämmaufgaben erfüllt und aus einem hochhitzebeständigen Material besteht. Beim Vorhandensein einer solchen, in Fig. 6 nicht dargestellten Platte, liegen die Teile 19 und 20 entsprechend weiter außen.

Die Wirkungsweise der zweiten Ausführungsform entspricht sinngemäß der der ersten Ausführungsform: In der normalen Betriebsstellung, also in der Stellung, in der die verschwenkbare Scheibe 16 den Durchlaß frei gibt, befindet sich die Scheibe 16 z.B. in einer in Fig. 4 dargestellten Lage. Die Feder 20 ist bestrebt, die Scheibe 16 über den Hebel 19, die Welle 18 und den Hebel 17 in Richtung des Pfeiles 23 in die in Fig. 4 gestrichelt dargestellte Lage zu bringen, in der sie an dem Anschlag 24 anliegt. An dieser Schwenkbewegung wird die Scheibe jedoch durch den Streifen 22 aus leicht schmelzbarem Material bzw. durch den Bimetallstreifen gehindert, der im Schwenkweg der Scheibe 16 liegt. Steigt die Temperatur im zu entlüftenden Raum über ein zulässiges Maß hinaus, dann schmilzt die als Streifen aus leicht schmelzbarem Material ausgebildete thermische Auslöseeinrichtung bzw. der entsprechende Bimetallstreifen verformt sich und die Scheibe 16 wird durch die Zugkraft der Feder 20 an den Anschlag 24 herangeführt, wodurch der Durchlaß 15 verschlossen ist.

Durch die Erfindung wird erreicht, daß der Lüftermotor und der Raum dahinter nur noch sehr beschränkt mit heißen Gasen in Berührung kommen kann, so daß dort an Isoliermaterial gespart werden kann. Ferner ist es ein Vorteil, daß der zum zu entlüftenden Raum hin gerichtete Teil des Lüfters sehr flach und daher formschön ausgebildet werden kann. Darüber hinaus ermöglicht die beanspruchte Bauweise eine sehr viel bessere Schalldämmung.

## Patentansprüche

1. Entlüftungsgerät für eine Einzelentlüftungsanlage mit
- einem elektromotorisch angetriebenen Lüfter, der in einem Gehäuse (1) angeordnet ist, das eine mit einem Durchlaß (15) für die angesaugte Luft ausgestattete Gehäusevorderwand (3) aufweist, auf die eine Filteranordnung (4, 4a) aufgesetzt ist,
- einer Brandschutzklappe (8) aus hitzebeständigem Material, die als ebene Platte ausgebildet ist, die auf einer Seite der Gehäusevorderwand (3) in einer parallel zur Wandebene verlaufenden Ebene an der Wand in dieser Ebene zwischen einer Schließstellung und einer offenstellung verschiebbar angeordnet ist, wobei die Platte (8) den Durchlaß in der Gehäusevorderwand (3) in der Schließstellung abdeckt und in der offenstellung frei gibt,
- einer thermischen Auslöseeinrichtung (12), welche die Brandschutzklappe (8) im Auslösefall frei gibt,
- einer Feder (6), die die Brandschutzklappe (8) im Auslösefall von ihrer Offenstellung in die Schließstellung verschiebt,
dadurch **gekennzeichnet,** daß
- das Entlüftungsgerät zum Einbau in einer Gebäudewand oder Decke vorgesehen ist, und
- die Brandschutzklappe (8) an der Gehäusevorderwand (3) des Geräts dicht hinter der Filteranordnung (4, 4a) angeordnet ist.

2. Entlüftungsgerät nach Anspruch 1, dadurch gekennzeichnet, daß die ebene Platte (8) rechteckig ausgebildet und in zwei Führungen (7) geradlinig in der parallel zur Gehäusevorderwandebene verlaufenden Ebene verschiebbar ist.

3. Entlüftungsgerät nach Anspruch 1 und 2, dadurch gekennzeichnet, daß die Feder (6) als Druckfeder ausgebildet ist, die auf einer an der Gehäusevorderwand (3) befestigten Führungsstange (5) geführt ist.

4. Entlüftungsgerät nach Anspruch 3, dadurch gekennzeichnet, daß die Führungsstange (5) über zwei Stangenhalter (13, 14) derart an der Gehäusevorderwand (3) befestigt ist, daß sie parallel zu den Führungen (7) verläuft.

5. Entlüftungsgerät einem oder mehreren der Ansprüche 1 bis 4, dadurch gekennzeichnet, daß die Druckfeder (6) zwischen einem Stangenhalter (14) und einem an der Platte (8) befestigten und rechtwinklig von dieser abstehenden Federwiderlager (9) angeordnet ist, welches eine Bohrung aufweist, durch welche die Führungsstange (5) hindurchragt.

6. Entlüftungsgerät nach einem oder mehreren der Ansprüche 1 bis 5, dadurch gekennzeichnet, daß die thermische Auslöseeinrichtung (12) aus einem leichtschmelzenden, an der Gehäusevorderwand (3) angebrachten Teil besteht, das in die Verschiebebahn der Platte (8) hineinragt und die durch die Feder (6) vorgespannte Platte (8) in ihrer Offenstellung hält.

7. Entlüftungsgerät nach Anspruch 6, dadurch gekennzeichnet, daß das leichtschmelzende Teil der thermischen Auslöseeinrichtung (12) aus einem bei etwa 72°C schmelzenden Material besteht.

8. Entlüftungsgerät nach Anspruch 7, dadurch gekennzeichnet, daß die thermische Auslöseeinrichtung (12) als Bimetallstreifen ausgebildet ist.

9. Entlüftungsgerät nach einem oder mehreren der Ansprüche 1 bis 8, dadurch gekennzeichnet, daß die Platte (8) in ihrer Schließstellung durch eine Endlagensicherung (11) arretierbar ist.

10. Entlüftungsgerät nach Anspruch 9, dadurch gekennzeichnet, daß die Endlagensicherung (11) aus einer an der Gehäusevorderwand (3) befestigten Blattfeder besteht, die mit ihrem freien Ende in der Schließstellung der Platte (8) hinter deren Hinterkante (8a) einrastbar ist.

11. Entlüftungsgerät nach einem oder mehreren der Ansprüche 1 bis 10, dadurch gekennzeichnet, daß die Plattenführungen (7) und die Führungsstange (5) auf der Gehäusevorderwand (3) derart schräg angeordnet sind, daß sie parallel zu einer Diagonalen der Vorderwand (3) verlaufen.

12. Entlüftungsgerät nach Anspruch 1, dadurch gekennzeichnet, daß die ebene Plate (16) am freien Ende eines Hebels (17) befestigt ist, dessen anderes Ende an einer senkrecht zur Gehäusevorderwand (3) gelagerten Welle (18) befestigt ist.

13. Entlüftungsgerät nach Anspruch 12, dadurch gekennzeichnet, daß der Durchlaß (15) kreisförmig und die ebene Platte (16) eine kreisrunde Scheibe ist, deren Durchmesser geringfügig größer ist als der Durchmesser des Durchlasses (15).

14. Entlüftungsgerät nach Anspruch 12, dadurch gekennzeichnet, daß an der Welle (18) ein Ende eines Hebels (19) befestigt ist, an dessen anderem Ende die als Zugfeder ausgebildete Feder (20) angreift.

15. Entlüftungsgerät nach einem oder mehreren der Ansprüche 12 bis 14, dadurch gekennzeichnet, daß im Schwenkweg der Platte (16) ein Anschlag (24) auf der Gehäusevorderwand (3) angeordnet ist, an den die Platte (16) in ihrer Schließstellung anschlägt.

16. Entlüftungsgerät nach Anspruch 1, 3, 4, 6, 10, 11, 12 und 15, dadurch gekennzeichnet, daß die Gehäusevorderwand (3) aus Metall ist.

17. Entlüftungsgerät nach Anspruch 1, 3, 4, 6, 10, 11, 12 und 15, dadurch gekennzeichent, daß die Gehäusevorderwand (3) als Schalldämmwand ausgebildet ist.

18. Entlüftungsgerät nach einem der Ansprüche 16 oder 17, dadurch gekennzeichnet, daß an der dem Lüfter zugewandten Seite der Gehäusevorderwand (3) eine Platte (21) aus hochhitzebeständigem Material angebracht ist, die eine Durchgangsöffnung aufweist, die mit dem Durchlaß (15) fluchtet.

19. Entlüftungsgerät nach Anspruch 18, dadurch gekennzeichnet, daß die an der dem Lüfter zugewandten Seite der Gehäusevorderwand (3) angeordnete Platte (21) ein Rohgewicht von mehr als 450 g/m³ aufweist.

## Claims

1. Ventilating device for a single ventilation system with
- a ventilator driven by an electric motor which is arranged in a housing (1) that comprises a housing front wall (3) equipped with a passage (15) for the air to be drawn off on which a filter arrangement (4, 4a) is set up,
- a fire protection shutter (8) made of heat-resistant material which is constructed as a flat plate, which is arranged on the wall, one side of the housing front wall (3), in a plane extending parallel to the plane of the wall, displaceable in this plane between an open position and a closed position, wherein the plate (8) covers the passage in the housing front wall (3) in the closed position and leaves it free in the open position,
- a thermal tripping device (12) which releases the fire protection shutter (8) when it is tripped,
- a spring (6) which displaces the fire protection shutter (8) when it is tripped, from its open position into the closed position
characterised in that
- the ventilating device is provided for installation in a housing wall or ceiling, and
- the fire protection shutter (8) is arranged on the housing front wall (3) of the device close behind the filter arrangement (4, 4a).

2. Ventilating device according to claim 1, characterised in that the flat plate (8) is constructed rectangularly and is displaceable in the plane extending parallel to the housing front wall plane in a straight line in two guides (7).

3. Ventilating device according to claim 1 and 2, characterised in that the spring (6) is constructed as a compression spring which is guided on a guide rod (5) fastened to the housing front wall (3).

4. Ventilating device according to claim 3, characterised in that the guide rod (5) is fastened to the housing front wall (3) through two rod supports (13, 14) in such a manner that it extends parallel to the guides (7).

5. Ventilating device according to one or several of the claims 1 to 4, characterised in that the compression spring (6) is arranged between a rod support (14) and a spring support (9) which is fastened to the plate (8) and projecting at right angles from this and which comprises a bore through which the guide rod (5) projects.

6. Ventilating device according to one or several of the claims 1 to 5, characterised in that the thermal tripping device (12) consists of an readily fusing part attached to the housing front wall (3) which protrudes into the displacement path of the plate (8) and holds the plate (8) biased by the spring (6) in its open position.

7. Ventilating device according to claim 6, characterised in that the readily fusing part of the thermal tripping device (12) consists of a material melting at approximately 72°C.

8. Ventilating device according to claim 7, characterised in that the thermal tripping device (12) is constructed as a bimetallic strip.

9. Ventilating device according to one or several of the claims 1 to 8, characterised in that the plate (8) can be arrested in its closed position by the end position catch (11).

10. Ventilating device according to claim 9, characterised in that the end position catch (11) consists of a plate spring fastened to the housing front wall (3) which in the closed position of the plate (8) can be engaged with its free end behind the rear edge (8a) of the latter.

11. Ventilating device according to one or several of the claims 1 to 10, characterised in that the plate guides (7) and the guide rod (5) are arranged on the housing front wall (3) in sloping manner in such a way that they extend parallel to a diagonal of the front wall (3).

12. Ventilating device according to claim 1, characterised in that the flat plate (16) is fastened to the free end of a lever (17) whose other end is fastened to a shaft (18) mounted perpendicularly to the housing front wall (3).

13. Ventilating device according to claim 12, characterised in that the passage (15) is circular and the flat plate (16) is a circular disc whose diameter is slightly larger than the diameter of the passage (15).

14. Ventilating device according to claim 12, characterised in that an end of a lever (19) is fastened to the shaft (18) on whose other end the spring (20) constructed as a tension spring engages.

15. Ventilating device according to one or several of the claims 12 to 14, characterised in that in the pivot path of the plate (16) a limit stop (24) is arranged on the housing front wall (3) on which the plate (16) rests in its closed position.

16. Ventilating device according to claim 1, 3, 4, 6, 10, 11, 12 and 15, characterised in that the housing front wall (3) is of metal.

17. Ventilating device according to claim 1, 3, 4, 6, 10, 11, 12 and 15, characterised in that the housing front wall (3) is constructed as a sound-insulating wall.

18. Ventilating device according to one of the claims 16 or 17, characterised in that on the side of the housing front wall (3) facing the ventilator, a plate 21 of highly heat resistant material is fixed which has a through opening which is in alignment with the passage (15).

19. Ventilating device according to claim 18, characterised in that the plate (21) arranged on the side of the housing front wall (3) facing the ventilator has a gross weight of more than 450 g/m³.

## Revendications

1. Appareil de désaération pour une installation de désaération individuelle comprenant :
- un aérateur à entraînement par moteur électrique, disposé dans un carter (1), présentant une paroi avant de carter (3) équipée d'un passage (15) destiné à l'air aspiré et sur laquelle est placé un dispositif de filtration (4, 4a).
- un volet de protection anti-incendie (8), en un matériau résistant à la température, réalisé sous forme de plaque plane, disposée déplaçable sur une face de la paroi avant de carter (3) dans un plan s'étendant parallèlement par rapport au plan de la paroi, sur la paroi, dans ce plan, entre une position de fermeture et une position d'ouverture, la plaque (8) recouvrant le passage ménagé en paroi avant de carter (3) dans la position de fermeture et le libérant, lorsqu'elle se trouve dans la position d'ouverture,
- un dispositif de déclenchement thermique (12), libérant le volet de protection anti-incendie (8) en cas de déclenchement,
- un ressort (6), qui déplace le volet de protection anti-incendie (8) en cas de déclenchement, depuis sa position d'ouverture, dans sa position de fermeture,
caractérisé en ce que
- l'appareil de désaération est prévu pour être monté dans un mur ou un plafond de bâtiment, et
- le volet de protection anti-incendie (8) est disposé sur la paroi avant de carter (3) de l'appareil, près derrière le dispositif de filtration (4, 4a).

2. Appareil de désaération selon la revendication 1, caractérisé en ce que la plaque plane (8) est rectangulaire et est déplaçable dans deux guidages (7), de façon rectiligne, dans le plan passant parallèlement au plan de paroi avant de carter.

3. Appareil de désaération selon les revendications 1 et 2, caractérisé en ce que le ressort (6) est réalisé sous forme de ressort de pression, guidé sur une tige de guidage (15) fixée à la paroi avant de carter (3).

4. Appareil de désaération selon la revendication 3, caractérisé en ce que la tige de guidage (5) est fixée, par deux supports de tige (13, 14), sur la paroi avant de carter (3), de manière à s'étendre parallèlement aux guidages (7).

5. Appareil de désaération selon l'une ou plusieurs des revendications 1 à 4, caractérisé en ce que le ressort de pression (6) est disposé entre un support de tige (14) et un contre-appui de ressort (9), fixé sur la plaque (8) et faisant saillie à angle droit depuis celle-ci et présentant un perçage à travers lequel passe la tige de guidage (5).

6. Appareil de désaération selon l'une ou plusieurs des revendications 1 à 5, caractérisé en ce que le dispositif de déclenchement thermique (12) est constitué d'une partie fondant facilement, montée sur la paroi avant de carter (3) et pénétrant dans la trajectoire de déplacement de la plaque (8) et maintenant à sa position d'ouverture la plaque (8) précontrainte par le ressort (6).

7. Appareil de désaération selon la revendication 6, caractérisé en ce que la partie fondant facilement du dispositif de déclenchement thermique (12) est constituée d'un matériau fondant à une température d'à peu 72°C.

8. Appareil de désaération selon la revendication 7, caractérisé en ce que le dispositif de déclenchement thermique (12) est réalisé sous forme de bande bimétallique.

9. Appareil de désaération selon l'une ou plusieurs des revendications 1 à 8, caractérisé en ce que la plaque (8) peut être bloquée dans sa position de fermeture, au moyen d'une sécurité de position finale (11).

10. Appareil de désaération selon la revendication 9, caractérisé en ce que la sécurité de position finale (11) est constituée d'un ressort à lame, fixé sur la paroi avant de carter (3) et pouvant s'encliqueter, par son extrémité libre, dans l'une des positions de fermeture de la plaque, (8) derrière son arête arrière (8a).

11. Appareil de désaération selon l'une ou plusieurs des revendications 1 à 10, caractérisé en ce que les guidages de plaque (9) et la tige de guidage (5) sont disposés sur la paroi avant de carter (3), de manière qu'ils s'étendent parallèlement à une diagonale de la paroi avant (3).

12. Appareil de désaération selon la revendication 1, caractérisé en ce que la plaque plane (16) est fixée à l'extrémité libre d'un levier (17) dont l'autre extrémité est fixée sur un arbre (18) tourillonnant perpendiculairement par rapport à la paroi avant de carter (3).

13. Appareil de désaération selon la revendication 12, caractérisé en ce que le passage (15) est de forme circulaire et la plaque plane (16) est un panneau circulaire, dont le diamètre est légèrement supérieur au diamètre du passage (15).

14. Appareil de désaération selon la revendication 12, caractérisé en ce que sur l'arbre (18) est fixée une extrémité d'un levier (19), à l'autre extrémité duquel le ressort (20) réalisé en ressort de traction agit.

15. Appareil de désaération selon l'une ou plusieurs des revendications 12 et 14, caractérisé en ce que, dans la course de pivotement de la plaque (16), est disposée, sur la paroi avant de carter (3), une butée (24), sur laquelle vient buter la plaque (16) lorsqu'elle se trouve dans sa position de fermeture.

16. Appareil de désaération selon les revendications 1, 3, 4, 6, 10, 11, 12 et 15, caractérisé en ce que la paroi avant de carter (3) est en métal.

17. Appareil de désaération selon les revendications 1, 3, 4, 6, 10, 11, 12 et 15, caractérisé en ce que la paroi avant de carter (3) est réalisée sous forme de paroi amortissant le bruit.

18. Appareil de désaération selon l'une des revendications 16 ou 17, caractérisé en ce que sur la face, tournée vers l'aérateur de la paroi avant de carter (3), est montée un panneau (21), réalisé en un matériau résistant aux températures élevées et présentant une ouverture de passage alignée avec le passage (15).

19. Appareil de désaération selon la revendication 18, caractérisé en ce que le panneau (21) disposé sur la face, tournée vers l'aérateur, de la paroi avant de carter (3) a une masse volumique brute supérieure à 450 g/m³.
